# EUROPÄISCHE PATENTSCHRIFT

(11) **EP 2 238 319 B1**
(45) Veröffentlichungstag und Bekanntmachung des Hinweises auf die Patenterteilung: **16.11.2011**
(21) Anmeldenummer: 08870856.5
(22) Anmeldetag: 18.12.2008
(51) Int. Cl.: F01L 1/344

(54) **VORRICHTUNG ZUR VARIABLEN EINSTELLUNG DER STEUERZEITEN VON GASWECHSELVENTILEN EINER BRENNKRAFTMASCHINE**
DEVICE FOR VARIABLY ADJUSTING THE CONTROL TIMES OF GAS EXCHANGE VALVES OF AN INTERNAL COMBUSTION ENGINE
DISPOSITIF DE RÉGLAGE VARIABLE DES TEMPS D'OUVERTURE ET DE FERMETURE DES SOUPAPES D'ÉCHANGE DES GAZ D'UN MOTEUR À COMBUSTION INTERNE

(30) Priorität: 19.01.2008 DE 102008005277
(43) Veröffentlichungstag der Anmeldung: 13.10.2010
(73) Patentinhaber: Schaeffler Technologies GmbH & Co. KG, 91074 Herzogenaurach (DE)
(72) Erfinder: BUSSE, Michael, 91074 Herzogenaurach (DE)
(86) Internationale Anmeldenummer: PCT/EP2008/067864
(87) Internationale Veröffentlichungsnummer: WO 2009/089984

(56) Entgegenhaltungen:
- EP-A- 1 607 590
- DE-A1- 10 228 354
- US-A- 5 707 317
- US-A1- 2003 188 704

## Beschreibung

### Gebiet der Erfindung

Die Erfindung betrifft eine Vorrichtung zur variablen Einstellung der Steuerzeiten von Gaswechselventilen einer Brennkraftmaschine mit einem Antriebselement, einem Abtriebselement, zumindest einer Druckkammer, zumindest einer Drehwinkelbegrenzungsvorrichtung und zumindest einem Druckspeicher, wobei eine Phasenlage zwischen dem Abtriebselement und dem Antriebselement durch Druckmittelzufuhr zu bzw. Druckmittelabfuhr aus der Druckkammer innerhalb eines maximal möglichen Winkelbereichs veränderbar ist, wobei jede Drehwinkelbegrenzungsvorrichtung in einem eingeriegelten Zustand die Phasenlage zumindest auf einen Winkelbereich, kleiner dem maximal möglichen Winkelbereich, begrenzt, wobei die Drehwinkelbegrenzungsvorrichtung durch Druckmittelbeaufschlagung über eine Steuerleitung in einen entriegelten Zustand überführt werden kann, und wobei der Druckspeicher während des Betriebs der Brennkraftmaschine zumindest zeitweise mit der Steuerleitung kommuniziert.

### Hintergrund der Erfindung

In modernen Brennkraftmaschinen werden Vorrichtungen zur variablen Einstellung der Steuerzeiten von Gaswechselventilen eingesetzt, um die Phasenrelation zwischen Kurbelwelle und Nockenwelle in einem definierten Winkelbereich, zwischen einer maximalen Früh- und einer maximalen Spätposition, variabel gestalten zu können. Zu diesem Zweck ist die Vorrichtung in einen Antriebsstrang integriert, über welchen Drehmoment von der Kurbelwelle auf die Nockenwelle übertragen wird. Dieser Antriebsstrang kann beispielsweise als Riemen-, Ketten- oder Zahnradtrieb realisiert sein.

Eine derartige Vorrichtung ist beispielsweise aus der US 6,450,137 B2 oder US 2003/0188704 A1 bekannt. Die Vorrichtung umfasst zwei gegeneinander verdrehbare Rotoren, wobei ein Außenrotor in Antriebsverbindung mit der Kurbelwelle steht und der Innenrotor drehfest mit der Nockenwelle verbunden ist. Die Vorrichtung umfasst vier Druckräume, wobei jeder der Druckräume mittels eines Flügels in zwei gegeneinander wirkende Druckkammern unterteilt wird. Durch Druckmittelzufuhr zu den Druckkammern bzw. Druckmittelabfuhr von den Kammern werden die Flügel innerhalb der Druckräume verschoben, wodurch eine gezielte Verdrehung der Rotoren zueinander und somit der Nockenwelle zur Kurbelwelle bewirkt wird.

Der Druckmittelzufluss zu, bzw. der Druckabfluss von den Druckkammern wird mittels einer Kontrolleinheit, in der Regel einem hydraulischen Wegeventil (Steuerventil), gesteuert. Ausgehend von dem Steuerventil sind Druckmittelleitungen vorgesehen, die in die jeweiligen Druckkammern münden.
Die Kontrolleinheit wiederum wird mittels eines Reglers gesteuert, welcher mit Hilfe von Sensoren die Ist- und Sollposition der Phasenlage der Nockenwelle in der Brennkraftmaschine bestimmt und miteinander vergleicht. Wird ein Unterschied zwischen beiden Positionen festgestellt, so wird ein Signal an die Kontrolleinheit gesandt, welche die Druckmitteiströme zu den Druckkammern diesem Signal anpasst.

Um die Funktion der Vorrichtung zu gewährleisten, muss der Druck im Druckmittelkreislauf der Brennkraftmaschine einen bestimmten Wert übersteigen. Da das Druckmittel in der Regel von der Ölpumpe der Brennkraftmaschine bereitgestellt wird und der bereitgestellte Druck somit synchron zur Drehzahl der Brennkraftmaschine ansteigt, ist unterhalb einer bestimmten Drehzahl der Öldruck noch zu gering um die Phasenlage der Rotoren gezielt zu verändern bzw. zu halten. Dies kann beispielsweise während der Startphase oder Leerlaufphasen der Brennkraftmaschine der Fall sein.

Während dieser Phasen würde die Vorrichtung unkontrollierte Schwingungen ausführen, was zu erhöhten Geräuschemissionen, erhöhten Verschleiß, unruhigeren Lauf und erhöhten Rohemissionen der Brennkraftmaschine führt. Um dies zu verhindern ist ein Verriegelungsmechanismus vorgesehen, der während der kritischen Betriebsphasen der Brennkraftmaschine die beiden Rotoren mechanisch drehfest koppelt.

Der Verriegelungsmechanismus umfasst zwei Drehwinkelbegrenzungsvorrichtungen, wobei eine erste Drehwinkelbegrenzungsvorrichtung im eingeriegelten Zustand eine Verstellung des Innenrotors zum Außenrotor in einem Intervall zwischen einer maximalen Spätposition und einer definierten Mittenposition (Verriegelungsposition) erlaubt. Die zweite Drehwinkelbegrenzungsvorrichtung erlaubt im eingeriegelten Zustand eine Verdrehung des Innenrotors zum Außenrotor in einem Intervall zwischen der Mittenposition und der maximalen Frühposition. Befinden sich beide Drehwinkelbegrenzungen im eingeriegelten Zustand so ist die Phasenlage des Innenrotors zum Außenrotor auf die Mittenposition beschränkt.
Jede der Drehwinkelbegrenzungsvorrichtungen besteht aus einem federbeaufschlagtem Stift, welcher in einer Bohrung des Außenrotors angeordnet ist. Jeder der Stifte wird mittels einer Feder in Richtung des Innenrotors mit einer Kraft beaufschlagt. An dem Innenrotor ist pro Stift eine Aufnahme ausgebildet, die dem korrespondierenden Stift in bestimmten Betriebspositionen der Vorrichtungen gegenübersteht. In diesen Betriebspositionen können die federbeaufschlagten Stifte in die Aufnahme eingreifen. Dabei geht die jeweilige Drehwinkelbegrenzungsvorrichtung vom ent- in den eingeriegelten Zustand über.

Jede der Drehwinkelbegrenzungsvorrichtungen kann durch Druckmittelbeaufschlagung der Aufnahme vom eingeriegelten in den entriegelten Zustand überführt werden. In diesem Fall drängt das Druckmittel den Stift in dessen Aufnahme zurück, wodurch die mechanische Kopplung des Innenrotors zum Außenrotor aufgehoben wird. Um die Druckmittelzufuhr zu gewährleisten, steht jede der Drehwinkelbegrenzungsvorrichtungen mit einer der Druckmittelleitungen in Verbindung. Diese verlaufen ausgehend von dem Steuerventil zu der jeweiligen Aufnahme einer der Drehwinkelbegrenzungsvorrichtungen und von dort weiter in die korrespondierende Druckkammer.

Während des Startvorgangs und der Leerlaufphasen der Brennkraftmaschine sind die beiden Rotoren mittels der Drehwinkelbegrenzungsvorrichtungen mechanisch gekoppelt. Der Innenrotor führt jedoch eine oszillatorische Bewegung kleiner Amplitude relativ zum Außenrotor aus. Ursache dieser Oszillationen ist das Verriegelungsspiel der Drehwinkelbegrenzungsvorrichtungen, welches nötig ist, um ein sicheres Einriegeln der Stifte in die Aufnahmen zu ermöglichen, in Verbindung mit dem Wechselmoment, welches während des Betriebs der Brennkraftmaschine auf die Nockenwelle wirkt. Auf Grund der Wechselmomente wird der Innenrotor relativ zum Außenrotor zunächst in eine Umfangsrichtung verdreht, bis diese Verdrehung durch die eine Drehwinkelbegrenzungsvorrichtung gestoppt wird (erste Endstellung). Anschließend erfolgt eine Verdrehung in die entgegengesetzte Umfangsrichtung bis diese Verdrehung durch die andere Drehwinkelbegrenzungsvorrichtung gestoppt wird (zweite Endstellung). Die Phasenlagendifferenz zwischen diesen Endstellungen entspricht einem Winkel ϕ, der durch das Verriegelungsspiel definiert ist. Bei einer Bewegung von der ersten in die zweite Endstellung verkleinert sich das Volumen einer der beiden gegeneinander wirkenden Druckkammern um den Betrag V, während sich das Volumen der anderen Druckkammer um den Betrag V erhöht. Dabei gilt: $V = \frac{ϕ}{360 ⁢ °} ⋅ π ⋅ h ⋅ \left({R}^{2}-{r}^{2}\right) ,$
wobei h die axiale Länge der Druckkammer, R der Abstand zwischen der Drehachse des Nockenwellenverstellers und der Innenmantelfläche der Druckkammer und r der Abstand zwischen der Drehachse des Nockenwellenverstellers und der Außenmantelfläche des Innenrotors neben den Flügeln ist.

Sind die Druckkammern während der Leerlaufphasen oder der Startphase leer oder nicht vollständig mit Druckmittel befüllt, so könne die Oszillation des Innenrotors relativ zum Außenrotor einen Pumpeffekt verursachen. Dieser Pumpeffekt kann Druckmittel in eine oder mehrere Druckkammern fördern. Dadurch können sich eine oder mehrere Druckkammern vollständig mit Druckmittel füllen, ohne dass die Druckmittelpumpe ausreichenden Systemdruck bereitstellt um die Vorrichtung funktionssicher zu betreiben, d.h. Phasenlagen sicher zu halten oder gezielt zu verstellen.

Wird das Volumen einer vollständig befüllten Druckkammer auf Grund der Oszillationen um den Betrag V verkleinert, entstehen Druckspitzen in dem Druckmittelsystem, die ausreichen, um einen oder beide Stifte der Drehwinkelbegrenzungsvorrichtungen aus der Aufnahme in deren Bohrungen zurückzuverdrängen. Somit wird die mechanische Kopplung der Vorrichtung zu einem Zeitpunkt aufgehoben, in dem der Systemdruck nicht ausreicht, um die Phasenlage der Vorrichtung zu fixieren oder einzustellen (beispielsweise in der Start- oder den Leerlaufphasen). Dies führt zu Oszillationen großer Amplitude des Innenrotors relativ zu dem Außenrotor in Umfangsrichtung der Vorrichtung, wodurch das Abgasverhalten der Brennkraftmaschine negativ beeinflusst wird und schlimmstenfalls deren Startfähigkeit nicht gewährleistet ist.
Eine weitere Vorrichtung ist aus der US 6,684,835 B2 bekannt. Abweichen ist hier nur eine Aufnahme für die Stifte beider Drehwinkelbegrenzungsvorrichtung vorgesehen. Des Weiteren wird die Aufnahme über eine Verbindungsleitung mit Druckmittel beaufschlagt, die separat zu den Druckmittelleitung ausgebildet ist, die das Steuerventil mit den Druckkammern verbinden. Die Verbindungsleitung kommuniziert einerseits mit der Aufnahme, andererseits mit einem Anschluss des Steuerventils.

Auch in dieser Ausführungsform werden in der Vorrichtung Druckspitzen generiert, die sich über das Steuerventil bis zu der Aufnahme fortpflanzen können und zu den gleichen Problemen führen.

### Aufgabe der Erfindung

Der Erfindung liegt die Aufgabe zugrunde eine Vorrichtung zur variablen Einstellung der Steuerzeiten von Gaswechselventilen einer Brennkraftmaschine zu schaffen, wobei eine ungewollte Entriegelung einer Drehwinkelbegrenzungsvorrichtung während den Leerlaufphasen und / oder der Startphase vermieden werden soll.

Die Aufgabe wird erfindungsgemäß dadurch gelöst, dass ein minimaler Ansprechdruck der Drehwinkelbegrenzungsvorrichtung größer ist, als ein minimaler Ansprechdruck des Druckspeichers.
Dabei ist unter dem minimalen Ansprechdruck derjenige Systemdruck zu verstehen, bei dem eine Befüllung des Druckspeichers beginnt, bzw. das Eingriffselement beginnt von einem Anschlag der Aufnahme abzuheben.

Die Vorrichtung ist beispielsweise, wie im Stand der Technik, in Form eines Flügelradverstellers ausgebildet und weist ein Antriebselement (Außenrotor) auf, welches beispielsweise mittels eines Zugmittel- oder Zahnradtriebs von einer Kurbelwelle der Brennkraftmaschine angetrieben wird. Des Weiteren ist ein Abtriebselement (Innenrotor) vorgesehen, welches eine konstante Phasenlage zu einer Nockenwelle aufweist, beispielsweise mittels einer reib-, schraub-, kraft- oder stoffschlüssigen Verbindung drehfest mit dieser verbunden ist. Innerhalb der Vorrichtung sind mehrere Druckräume ausgebildet, die von jeweils einem Flügel in zwei gegeneinander wirkende Druckkammern unterteilt werden. Die Flügel sind mit dem Abtriebselement oder dem Antriebselement verbunden. Die Druckkammern können mittels eines Steuerventils mit einer Druckmittelpumpe oder einem Tank verbunden werden. Durch Druckmittelzufuhr zu bzw. Druckmittelabfuhr von den Druckkammern werden die Flügel innerhalb der Druckräume verschoben, wodurch die relative Phasenlage des Abtriebselements zum Antriebselement und damit der Nockenwelle zur Kurbelwelle veränderbar eingestellt werden kann.
Alternativ können auch andere Ausführungsformen der Vorrichtung vorgesehen sein, beispielsweise Vorrichtungen in Axialverstellerbauweise, in denen ein axial durch Druckmittel verschiebbarer Kolben mittels Schrägverzahnungen mit dem Abtriebselement und dem Antriebselement zusammenwirkt.

Die Vorrichtung weist einen Verriegelungsmechanismus auf, der eine mechanische, beispielsweise formschlüssige, Kopplung des Abtriebselements zum Antriebselement ermöglicht. Dabei kann der Verriegelungsmechanismus aus einer oder mehreren Drehwinkelbegrenzungsvorrichtungen bestehen. Die Drehwinkelbegrenzungsvorrichtungen können einen eingeriegelten Zustand einnehmen, in dem die möglichen Phasenlagen des Abtriebselements zum Antriebselement auf ein Winkelintervall eingeschränkt werden, das kleiner ist als das von der Vorrichtung maximal zugelassenen Winkelintervall. Dabei kann die Drehwinkelbegrenzungsvorrichtung den zugelassenen Phasenbereich auf ein definiertes Winkelintervall oder einen definierten (spielbehafteten) Winkel einschränken. Mittels Druckmittelbeaufschlagung der Drehwinkelbegrenzungsvorrichtungen können diese in einen entriegelten Zustand überführt werden, in dem der Vorrichtung deren gesamtes Winkelintervall zu Verfügung steht.
Eine denkbare Ausführungsform einer Drehwinkelbegrenzungsvorrichtung besteht aus einem Eingriffselement, bspw. einem Stift oder einer Platte, und einer Aufnahme für das Eingriffselement. Die Aufnahme kann beispielsweise als Langnut entlang eines Abschnitts einer Kreislinie oder eine Ausnehmung, die dem Eingriffselement angepasst ist ausgebildet sein. Ebenso denkbar ist eine Ausführung in Form einer Stufenkulisse, in der innerhalb einer Langnut zusätzlich eine dem Eingriffselement angepasste Ausnehmung ausgebildet ist.

Die Aufnahme der Drehwinkelbegrenzungsvorrichtung kann über eine Steuerleitung beispielsweise mit einer der Druckkammern oder über das Steuerventil und zusätzlichen Druckmittelleitungen mit Druckmittel beaufschlagt werden.

Zusätzlich ist ein Druckspeicher vorgesehen, der mit dem Hydraulikmittelsystem insbesondere mit der Aufnahme der Drehwinkelbegrenzungsvorrichtung kommuniziert. Diese Kommunikation kann direkt oder über die Steuerleitung und / oder eine Entlastungsleitung erfolgen. Der Druckspeicher kann beispielsweise in dem Abtriebselement oder dem Antriebselement angeordnet sein und über eine Entlastungsleitung mit der Aufnahme oder der Steuerleitung permanent oder nur in bestimmten Phasenstellungen des Abtriebselements relativ zum Antriebselement verbunden sein. Die Entlastungsleitung kann beispielsweise als Ausnehmung an dem Abtriebselement oder dem Antriebselement ausgebildet sein. Alternativ kann der Druckspeicher der Steuerleitung oder der Aufnahme gegenüberliegend angeordnet sein, besonders wenn die Aufnahme als Langnut ausgebildet ist. Somit ist der Druckspeicher permanent oder in bestimmten Phasenlagen, direkt mit der Steuerleitung oder der Aufnahme verbunden.

Erfolgt die Druckmittelversorgung der Aufnahme nicht über eine der Druckkammern, sondern über eine Druckmittelleitung, welche beispielsweise mit einem zusätzlichen Steueranschluss, der an dem Steuerventil ausgebildet ist, verbunden ist, kann der Druckspeicher auch außerhalb der Vorrichtung, beispielsweise in einem Zylinderkopf oder Zylinderkopfdeckel angeordnet sein. In diesem Fall können ein oder mehrere Druckspeicher mit einer oder mehrerer Druckmittelleitung, die das Steuerventil mit den Druckkammern und / oder der Aufnahme verbinden, verbunden sein.

Der Druckspeicher kann beispielsweise als Druckfederspeicher, Blasenspeicher oder Tellerfederspeicher ausgebildet sein.

Wird der Ansprechdruck des Druckspeichers kleiner gewählt, als der Ansprechdruck der Drehwinkelbegrenzungsvorrichtung, so erfolgt zunächst eine Befüllung des Druckspeichers, bevor die Drehwinkelbegrenzungsvorrichtung in einen entriegelten Zustand überführt wird. Somit werden die Druckspitzen, welche auftreten, wenn der Innenrotor mechanisch mit dem Außenrotor gekoppelt ist, von dem Druckspeicher abgefangen. Somit bleibt die Vorrichtung zunächst in dem verriegelten Zustand und die Startfähigkeit und das Leerlaufverhalten der Brennkraftmaschine werden nicht nachteilig beeinflusst.

Des Weiteren kann vorgesehen sein, dass der minimale Ansprechdruck der Drehwinkelbegrenzungsvorrichtung größer ist, als ein minimaler Befülldruck, bei dem der Druckspeicher maximal befüllt ist. Somit beginnt der Entriegelvorgang der Drehwinkelbegrenzungsvorrichtung erst dann, wenn der Druckspeicher vollständig befüllt ist.

In einer Weiterbildung der Erfindung ist vorgesehen, dass das Abtriebselement relativ zum Antriebselement bei eingeriegelter Drehwinkelbegrenzungsvorrichtung bzw. eingeriegelten Drehwinkelbegrenzungsvorrichtungen in einem Winkelintervall um eine definierte Phasenlage fixiert ist, wobei das Winkelintervall durch das Verriegelungsspiel definiert ist, wobei in diesem verriegelten Zustand der Vorrichtung die Druckkammer ein maximales und ein minimales Volumen annehmen kann und wobei das Volumen des Druckspeichers zumindest der Volumendifferenz zwischen dem maximalen und dem minimalen Volumen entspricht. Für eine Ausführungsform der Vorrichtung in Flügelradbauweise ergibt sich: $V \geq \frac{ϕ}{360 ⁢ °} ⋅ π ⋅ h ⋅ \left({R}^{2}-{r}^{2}\right) ,$
wobei ϕ der durch das Verriegelungsspiel der Drehwinkelbegrenzungsvorrichtungen maximal mögliche Verdrehwinkel zwischen Innenrotor und Außenrotor, h die axiale Länge der Druckkammer, R der Abstand zwischen der Drehachse des Innenrotors und der Innenmantelfläche der Druckkammer und r der Abstand zwischen der Drehachse des Innenrotors und dessen Außenmantelfläche ist.
Dies ist besonders dann vorteilhaft, wenn die Aufnahme direkt mit einer der Druckkammern kommuniziert. Dabei entspricht V dem Volumen, welches während einer Oszillation, die auftritt, wenn der Innenrotor mechanisch mit dem Außenrotor gekoppelt ist, maximal in Richtung der Aufnahme einer Drehwinkelbegrenzungsvorrichtung gefördert werden kann. Somit wird Druckmittel, das während der Oszillation in Richtung der Aufnahme gefördert wird, vollständig von dem Druckspeicher aufgenommen und eine Entriegelung der Drehwinkelbegrenzungsvorrichtung verhindert.

In einer Weiterbildung der Erfindung ist vorgesehen, dass das Volumen des Druckspeichers zumindest dem Volumen entspricht, welches während der Startphase in eine der Druckkammern gefördert wird.
Übersteigt die Trägheit des Druckspeichers einen bestimmten Wert, so besteht die Möglichkeit, dass während der Expansion derjenigen Druckkammer, die mit der Aufnahme verbunden ist, Druckmittel nicht aus dem Druckspeicher zurück in die Druckkammer gefördert wird, sondern in diesem verbleibt. Auf Grund des Pumpeffektes kann in diesem Fall Druckmittel über das Steuerventil in die Druckkammer nachgeliefert werden. Somit wird in jeder Periode der Oszillation des Innenrotors relativ zum Außenrotor eine definierte Menge an Druckmittel in den Druckspeicher eingebracht. Entspricht das Volumen, das der Druckspeicher aufnehmen kann, dem Volumen, welches während der Startphase in diese Druckkammer geliefert werden kann, so wird dieses von dem Druckspeicher aufgenommen. Folglich bleiben die Drehwinkelbegrenzungsvorrichtungen in dem verriegelten Zustand. Das Volumen, welches maximal während der Startphase in die Druckkammer geliefert werden kann entspricht dem Volumen V aus Gleichung (1) multipliziert mit der Anzahl der Oszillationen, die ausgeführt werden, bis die Startphase beendet ist, beispielsweise Leerlaufdrehzahl erreicht ist.

In einer Weiterbildung der Erfindung ist vorgesehen, dass die Drehwinkelbegrenzungsvorrichtung zumindest eine Aufnahme und zumindest ein in Richtung der Aufnahme kraftbeaufschlagtes Eingriffselement aufweist, wobei der Druckspeicher über eine Entlastungsleitung mit der Aufnahme kommuniziert. Dabei kann die Entlastungsleitung beispielsweise als Nut in einem Seitedeckel der Vorrichtung, dem Innenrotor oder einer Bohrung im Innenrotor ausgebildet sein.
Dabei kann vorgesehen sein, dass die Aufnahme über eine Steuerleitung mit Druckmittel beaufschlagt werden kann und der Druckspeicher mit einer Entlastungsleitung kommuniziert, die stromabwärts der Steuerleitung in die Aufnahme mündet.

Alternativ kann vorgesehen sein, dass der Druckspeicher direkt mit der Aufnahme kommuniziert. Unter direkt ist hier zu verstehen, dass ohne Zwischenschaltung von weiteren Druckmittelpfaden dem Druckspeicher Druckmittel von der Drehwinkelbegrenzungsvorrichtung zugeführt werden kann. Dabei kann vorgesehen sein, dass ein die Bewegung eines bewegliches Element des Druckspeichers, beispielsweise eines Druckkolbens eines Federkolbenspeichers, teilweise von einem Rand der Aufnahme überdeckt wird. Somit kann verhindert werden, dass dieses aus dem Druckspeicher in die Aufnahme austritt.

Alternativ kann der Druckspeicher innerhalb des Eingriffselements der Drehwinkelbegrenzungsvorrichtung angeordnet sein. Dies kann beispielsweise dadurch erreicht werden, dass das Eingriffselements, beispielsweise ein Stift, mit einer Bohrung versehen ist. Diese Bohrung kommuniziert mit der Aufnahme der Drehwinkelbegrenzungsvorrichtung, beispielsweise über eine Öffnung des Stiftes auf der der Aufnahme zugewandten Stirnseite. Innerhalb der Bohrung ist beispielsweise ein Druckkolben gegen die Kraft einer Feder axial verschiebbar angeordnet. Die Feder kann sich beispielsweise an einem sich radial nach innen erstreckenden Kragen abstützen, der an dem offenen Ende der Bohrung des Stiftes ausgebildet ist. Alternativ können auch sich radial nach innen erstreckende Laschen vorgesehen sein, welche nach dem Einlegen der Feder in die Bohrung in ihre sich radial erstreckende Endposition umgelegt werden.

Alternativ kann vorgesehen sein, dass der Druckspeicher direkt oder über eine Entlastungsleitung mit der Steuerleitung kommuniziert. Dabei kann über die Steuerleitung die Aufnahme mit Druckmittel beaufschlagt werden. Die Steuerleitung kann beispielsweise als Nut in einem Seitedeckel der Vorrichtung, dem Innenrotor oder einer Bohrung im Innenrotor ausgebildet sein. Ebenso kann die Entlastungsleitung beispielsweise eine dieser Formen annehmen. Dabei kann die Steuerleitung beispielsweise mit einer oder mehreren der Druckkammern kommunizieren. Alternativ kann die Steuerleitung mit einer Druckmittelleitung kommunizieren, die einerseits mit einem Anschluss des Steuerventils und andererseits mit einer der Druckkammern verbunden ist. Ebenso denkbar wäre, dass diese Druckmittelleitung einerseits mit einem Anschluss des Steuerventils verbunden ist und ausschließlich mit der Steuerleitung kommuniziert. Somit mündet die Entlastungsleitung oder der Druckspeicher selbst zwischen dem Entstehungsort der Druckspitzen und der Drehwinkelbegrenzungsvorrichtung in die Steuerleitung, so dass die Druckspitzen zuerst auf den Druckspeicher treffen, bevor diese auf die Drehwinkelbegrenzungsvorrichtung wirken.
In einer weiteren Ausführungsform sind ein Steuerventil und zumindest zwei Druckmittelleitungen, die mit dem Steuerventil kommunizieren, vorgesehen, wobei eine der Druckmittelleitungen mit der Druckkammer und die andere Druckmittelleitung mit der Steuerleitung kommuniziert und wobei der Druckspeicher direkt oder über eine Entlastungsleitung mit einer dieser Druckmittelleitungen kommuniziert.
Dabei kann vorgesehen sein, dass die Entlastungsleitung in die Druckmittelleitung mündet, die mit der Druckkammer oder der Steuerleitung kommuniziert. Somit kann die Anordnung der Druckspeicher innerhalb der Brennkraftmaschine flexibel gestaltet werden und auf Bauraumbeschränkungen flexibel reagiert werden

In einer Ausführungsform der Erfindung kann vorgesehen sein, dass der Druckspeicher im Abtriebselement angeordnet ist. Somit wird kein zusätzlicher Bauraum benötigt, sondern der ungenutzte Bereich des Innenrotors ausgenutzt. Des Weiteren wird durch die räumliche Nähe zu der Drehwinkelbegrenzungsvorrichtung die Funktionssicherheit erhöht.

Die Steuerleitung kann als Aussparung an dem Abtriebselement oder dem Antriebselement ausgebildet sein. Ebenso kann vorgesehen sein, dass die Steuerleitung einerseits in die Druckkammer mündet und andererseits mit der Drehwinkelbegrenzungsvorrichtung kommuniziert.

### Kurze Beschreibung der Zeichnungen

Weitere Merkmale der Erfindung ergeben sich aus der nachfolgenden Beschreibung und aus den Zeichnungen in denen ein Ausführungsbeispiel der Erfindung vereinfacht dargestellt ist. Es zeigen:
- Figur 1: nur sehr schematisch eine Brennkraftmaschine,
- Figur 2a: eine Draufsicht auf eine erste erfindungsgemäße Ausführungsform einer Vorrichtung zur Veränderung der Steuerzeiten von Gaswechselventilen einer Brennkraftmaschine incl. einem angeschlossenen Hydraulikkreislauf,
- Figur 2b: einen Längsschnitt durch die Vorrichtung aus Figur 2a entlang der Linie IIB-IIB,
- Figur 3: eine Draufsicht auf eine zweite erfindungsgemäße Ausführungsform einer Vorrichtung zur Veränderung der Steuerzeiten von Gaswechselventilen einer Brennkraftmaschine incl. einem angeschlossenen Hydraulikkreislauf,
- Figur 4a: eine Draufsicht auf eine dritte erfindungsgemäße Ausführungsform einer Vorrichtung zur Veränderung der Steuerzeiten von Gaswechselventilen einer Brennkraftmaschine incl. einem angeschlossenen Hydraulikkreislauf,
- Figur 4b: einen Längsschnitt durch die Vorrichtung aus Figur 4a entlang der Linie IVB-IVB,
- Figur 5: eine Draufsicht auf eine vierte erfindungsgemäße Ausführungsform einer Vorrichtung zur Veränderung der Steuerzeiten von Gaswechselventilen einer Brennkraftmaschine.

### Ausführliche Beschreibung der Zeichnungen

In Figur 1 ist eine Brennkraftmaschine 1 skizziert, wobei ein auf einer Kurbelwelle 2 sitzender Kolben 3 in einem Zylinder 4 angedeutet ist. Die Kurbelwelle 2 steht in der dargestellten Ausführungsform über je einen Zugmitteltrieb 5 mit einer Einlassnockenwelle 6 bzw. Auslassnockenwelle 7 in Verbindung, wobei eine erste und eine zweite Vorrichtung 10 für eine Relativdrehung zwischen Kurbelwelle 2 und den Nockenwellen 6, 7 sorgen können. Nocken 8 der Nockenwellen 6, 7 betätigen ein oder mehrere Einlassgaswechselventile 9a bzw. ein oder mehrere Auslassgaswechselventile 9b. Ebenso kann vorgesehen sein nur eine der Nockenwellen 6, 7 mit einer Vorrichtung 10 auszustatten, oder nur eine Nockenwelle 6, 7 vorzusehen, welche mit einer Vorrichtung 10 versehen ist.

Die Figuren 2a und 2b zeigen eine erste Ausführungsform einer erfindungsgemäßen Vorrichtung 10 im Längsschnitt bzw. in einer seitlichen Draufsicht.
Die Vorrichtung 10 weist ein als Außenrotor 22 ausgebildetes Antriebselement und ein als Innenrotor 23 ausgebildetes Abtriebselement auf. Der Außenrotor 22 weist ein Gehäuse 22a und zwei Seitendeckel 24, 25 auf, die an den axialen Seitenflächen des Gehäuses 22a angeordnet sind. Der Innenrotor 23 ist in Form eines Flügelrades ausgeführt und weist ein im Wesentlichen zylindrisch ausgeführtes Nabenelement 26 auf, von dessen äußerer zylindrischer Mantelfläche sich in der dargestellten Ausführungsform fünf Flügel 27 in radialer Richtung nach außen erstrecken. Dabei können die Flügel 27 einteilig mit dem Nabenelement 26 ausgebildet sein. Alternativ können die Flügel 27, wie in Figur 2a dargestellt, separat ausgebildet und in axial verlaufenden Flügelnuten 28 angeordnet sein, die an dem Nabenelement 26 ausgebildet sind. Die Flügel 27 werden mittels Flügelfedern 27a, die zwischen den Nutgründen der Flügelnuten 28 und den Flügeln 27 angeordneter sind, radial nach außen mit einer Kraft beaufschlagt.

Ausgehend von einer äußeren Umfangswand 29 des Gehäuses 22a erstrecken sich mehrere Vorsprünge 30 radial nach innen. In der dargestellten Ausführungsform sind die Vorsprünge 30 einteilig mit der Umfangswand 29 ausgebildet. Denkbar sind aber auch Ausführungsformen, in denen anstatt der Vorsprünge 30 zusätzliche Flügel vorgesehen sind, die an der Umfangswand 29 angebracht sind und sich radial nach innen erstrecken. Der Außenrotor 22 ist mittels radial innen liegender Umfangswände der Vorsprünge 30 relativ zu dem Innenrotor 23 drehbar auf diesem gelagert.

An einer äußeren Mantelfläche der Umfangswand 29 ist ein Kettenrad 21 angeordnet, mittels welchem über einen nicht dargestellten Kettentrieb Drehmoment von der Kurbelwelle 2 auf den Außenrotor 22 übertragen werden kann.

Das Kettenrad 21 kann als separates Bauteil ausgebildet und drehfest mit dem Außenrotor 23 verbunden oder einteilig mit diesem ausgebildet sein. Alternativ kann auch ein Riemen- oder Zahnradtrieb vorgesehen sein.

Je einer der Seitendeckel 24, 25 ist an einer der axialen Seitenflächen des Gehäuses 22a angeordnet und drehfest an diesem fixiert. In jedem der Vorsprünge 30 ist zu diesem Zweck eine Axialöffnung vorgesehen, wobei jede Axialöffnung von einem Befestigungselement 32, beispielsweise einem Bolzen oder einer Schraube, durchgriffen wird, welches zur drehfesten Fixierung der Seitendeckel 24, 25 an dem Gehäuse 22a dient.

Innerhalb der Vorrichtung 10 ist zwischen jeweils zwei in Umfangsrichtung benachbarten Vorsprüngen 30 ein Druckraum 33 ausgebildet. Jeder der Druckräume 33 wird in Umfangsrichtung von gegenüberliegenden, im Wesentlichen radial verlaufenden Begrenzungswänden 34 benachbarter Vorsprünge 30, in axialer Richtung von den Seitendeckeln 24, 25, radial nach innen von dem Nabenelement 26 und radial nach außen von der Umfangswand 29 begrenzt. In jeden der Druckräume 33 ragt ein Flügel 27, wobei die Flügel 27 derart ausgebildet sind, dass diese sowohl an den Seitendeckeln 24, 25, als auch an der Umfangswand 29 anliegen. Jeder Flügel 27 teilt somit den jeweiligen Druckraum 33 in zwei gegeneinander wirkende Druckkammern 35, 36.

Der Innenrotor 23 ist in einem definierten Winkelbreich drehbar zu dem Außenrotor 22. Der Winkelbereich wird in einer Drehrichtung des Innenrotors 23 dadurch begrenzt, dass jeder Flügel 27 an einer der Begrenzungswände 34 (Frühanschlag 34a) der Druckräume 33 zum Anliegen kommt. Analog wird der Winkelbereich in der anderen Drehrichtung dadurch begrenzt, dass die Flügel 27 an den anderen Begrenzungswänden 34 der Druckräume 33, die als Spätanschlag 34b dienen, zum Anliegen kommen. Der so definierte Winkelbereich stellt den maximal möglichen Winkelbereich dar, innerhalb dessen die Phasenlage zwischen dem Außenrotor 22 und dem Innenrotor 23 variiert werden kann. Ebenso denkbar sind Ausführungsformen, in denen jeweils nur ein oder einige der Flügel 27 an den Endanschlägen 34a,b zum Anliegen kommen. Alternativ kann eine Rotationsbegrenzungsvorrichtung vorgesehen sein, die den maximal möglichen Drehwinkelbereich des Innenrotors 23 zum Außenrotor 22 begrenzt.

Durch Druckbeaufschlagung einer Gruppe von Druckkammern 35, 36 und Druckentlastung der anderen Gruppe kann die Phasenlage des Außenrotors 22 zum Innenrotor 23 variiert werden. Durch Druckbeaufschlagung beider Gruppen von Druckkammern 35, 36 kann die Phasenlage der beiden Rotoren 22, 23 zueinander konstant gehalten werden. Alternativ kann vorgesehen sein, keine der Druckkammern 35, 36 während Phasen konstanter Phasenlage mit Druckmittel zu beaufschlagen. Als hydraulisches Druckmittel wird üblicherweise das Schmieröl der Brennkraftmaschine 1 verwendet.

Zur Druckmittelzufuhr zu bzw. Druckmittelabfuhr von den Druckkammern 35, 36 ist ein Druckmittelsystem vorgesehen, welches eine nicht dargestellte Druckmittelpumpe, einen ebenfalls nicht dargestellten Tank, ein Steuerventil 37 und mehrere Druckmittelleitungen 38a,b,p,s umfasst. Das Steuerventil 37 weist einen Druckmittelanschluss P, einen Tankanschluss T, zwei Arbeitsanschlüsse A, B und einen Steueranschluss S auf. Die erste Druckmittelleitung 38a verbindet den ersten Arbeitsanschluss A mit den ersten Druckkammern 35. Die zweite Druckmittelleitung 38b verbindet den zweiten Arbeitsanschluss B mit den zweiten Druckkammern 36. Die dritte Druckmittelleitung 38p verbindet die Druckmittelpumpe mit dem Druckmittelanschluss P. Im Falle eines Steuerventils 37, welches in der Axialöffnung 31 der Vorrichtung 10 angeordnet ist, erstrecken sich die Druckmittelleitungen 38a,b,s im Innenrotor 23. Diese können beispielsweise als Bohrungen oder radial verlaufende Nuten in den axialen Seitenflächen ausgebildet sein. Im Falle von Steuerventilen 37, welche in einer Aufnahme außerhalb der Vorrichtung 10 aufgenommen sind, beispielsweise einem Zylinderkopf, umfassen die Druckmittelleitung 38a,b,s zusätzliche Hydraulikmittelwege, die das Steuerventil 37 mit den an dem Innenrotor 23 ausgebildeten Bohrungen oder Nuten verbinden.

Von der Druckmittelpumpe gefördertes Druckmittel wird über die dritte Druckmittelleitung 38p dem Steuerventil 37 zugeführt. Je nach Steuerzustand des Steuerventils 37 wird die dritte Druckmittelleitung 38p mit der ersten Druckmittelleitung 38a, der zweiten Druckmittelleitung 38b oder mit beiden bzw. keiner der Druckmittelleitungen 38a, 38b verbunden.

Um die Steuerzeiten (Öffnungs- und Schließzeitpunkte) der Gaswechselventile 9a, 9b in Richtung früh zu verschieben, wird das dem Steuerventil 37 über die dritte Druckmittelleitung 38p zugeführte Druckmittel über die erste Druckmittelleitung 38a zu den ersten Druckkammern 35 geleitet. Gleichzeitig gelangt Druckmittel aus den zweiten Druckkammern 36 über die zweite Druckmittelleitung 38b zum Steuerventil 37 und wird in den Tank ausgestoßen. Dadurch werden die Flügel 27 in Richtung des Frühanschlags 34a verschoben, wodurch eine rotative Bewegung des Innenrotors 23 zum Außenrotor 22 in Drehrichtung der Vorrichtung 10 erreicht wird.
Um die Steuerzeiten der Gaswechselventile 9a, 9b in Richtung spät zu verschieben, wird das dem Steuerventil 37 über die dritte Druckmittelleitung 38p zugeführte Druckmittel über die zweite Druckmittelleitung 38b zu den zweiten Druckkammern 36 geleitet. Gleichzeitig gelangt Druckmittel aus den ersten Druckkammern 35 über die erste Druckmittelleitung 38a zum Steuerventil 37 und wird in den Tank ausgestoßen. Dadurch werden die Flügel 27 in Richtung des Spätanschlags 34b verschoben, wodurch eine rotative Bewegung des Innenrotors 23 zum Außenrotor 22 entgegen der Drehrichtung der Vorrichtung 10 erreicht wird.
Um die Steuerzeiten konstant zu halten wird die Druckmittelzufuhr zu sämtlichen Druckkammern 35, 36 entweder unterbunden oder zugelassen. Dadurch werden die Flügel 27 innerhalb der jeweiligen Druckräume 33 hydraulisch eingespannt, und somit eine rotative Bewegung des Innenrotors 23 zum Außenrotor 22 verhindert.

Während des Starts der Brennkraftmaschine 1 steigt der Systemdruck mit der Drehzahl der Kurbelwelle 2 an. Somit liegt anfänglich nicht genügend Systemdruck vor um die hydraulische Einspannung der Flügel 27 innerhalb der Druckräume 33 zu gewährleisten. Um ein unkontrolliertes Schwingen des Innenrotors 23 zum Außenrotor 22 zu verhindern ist ein Verriegelungsmechanismus 41 vorgesehen, der eine mechanische Verbindung zwischen den beiden Rotoren 22, 23 herstellt. In manchen Anwendungen ist der Systemdruck auch während der Leerlaufphasen zu gering um einen sicheren Betrieb der Vorrichtung zu gewährleisten. In diesen Fällen ist die mechanische Kopplung auch während der Leerlaufphasen vorgesehen.

In der in den Figuren 2a, 2b dargestellten Ausführungsform der Vorrichtung 10 ist die Verriegelungsposition derart gewählt, dass sich die Flügel 27 im verriegelten Zustand der Vorrichtung 10 in einer Position zwischen dem Frühanschlag 34a und dem Spätanschlag 34b befinden.

Der Verriegelungsmechanismus 41 besteht in dieser Ausführungsform aus einer ersten und einer zweiten Drehwinkelbegrenzungsvorrichtung 42, 43. In der dargestellten Ausführungsform umfasst jede der Drehwinkelbegrenzungsvorrichtungen 42, 43 ein axial verschiebbaren Eingriffselement, das in der konkreten Ausführungsform als Stift 44 ausgebildet ist. Jeder der Stifte 44 ist in einer Bohrung des Innenrotors 23 aufgenommen. Neben Stiften 44 können auch andere Eingriffelemente Einsatz finden, beispielsweise Platten.
Des Weiteren sind in dem ersten Seitendeckel 24 zwei Aufnahmen 45 in Form von in Umfangsrichtung verlaufenden Nuten ausgebildet. Diese sind in Figur 2a in Form von unterbrochenen Linien angedeutet. Jeder der Stifte 44 wird mittels eines Federelements 46 mit einer Kraft in Richtung des ersten Seitendeckels 24 beaufschlagt. Nimmt der Innenrotor 23 zum Außenrotor 22 eine Position ein, in der ein Stift 44 in axialer Richtung der zugehörigen Aufnahme 45 gegenübersteht, so wird dieser in die Aufnahme 45 gedrängt und die jeweilige Drehwinkelbegrenzungsvorrichtung 42, 43 von einem entriegelten in einen eingeriegelten Zustand überführt. Dabei ist die Aufnahme 45 der ersten Drehwinkelbegrenzungsvorrichtung 42 derart ausgeführt, dass die Phasenlage des Innenrotors 23 zum Außenrotor 22, bei eingeriegelter erster Drehwinkelbegrenzungsvorrichtung 42, auf einen Bereich zwischen einer maximalen Früh-und der Verriegelungsposition beschränkt ist. Befindet sich der Innenrotor 23 relativ zum Außenrotor 22 in der Verriegelungsposition, so liegt der Stift 44 der ersten Drehwinkelbegrenzungsvorrichtung 42 an einem in Umfangsrichtung durch die Aufnahme 45 ausgebildeten Anschlag an, wodurch ein weiteres Verstellen in Richtung späterer Steuerzeiten verhindert wird.
Analog ist die Aufnahme 45 der zweiten Drehwinkelbegrenzungsvorrichtung 43 derart ausgelegt, dass bei eingeriegelter zweiter Drehwinkelbegrenzungsvorrichtung 43 die Phasenlage des Innenrotors 23 zum Außenrotor 22 auf einen Bereich zwischen einer maximalen Spätposition und der Verriegelungsposition beschränkt ist.

Um die Drehwinkelbegrenzungsvorrichtungen 42, 43 von dem eingeriegelten in den entriegelten Zustand zu überführen ist vorgesehen, dass die jeweilige Aufnahme 45 mit Druckmittel beaufschlagt wird. Dadurch wird der jeweilige Stift 44 entgegen der Kraft des Federelements 46 in die Bohrung zurückgedrängt und somit die Drehwinkelbegrenzung aufgehoben.
In der dargestellten Ausführungsform ist vorgesehen, die Aufnahme 45 der ersten Drehwinkelbegrenzungsvorrichtung 42 aus einer der zweiten Druckkammern 36 über eine Steuerleitung 48 mit Druckmittel zu versorgen. Die Steuerleitung 48 erstreckt sich zwischen der zweiten Druckkammer 36 und der Aufnahme 45.
Zur Druckmittelbeaufschlagung der Aufnahme 45 der zweiten Drehwinkelbegrenzungsvorrichtung 43 ist ebenfalls eine Steuerleitung 48 vorgesehen. Diese kommuniziert einerseits mit der Aufnahme 45 und andererseits mit einem Kanal 49, der innerhalb des Innenrotors 23 ausgebildet ist. Der Kanal 49 kommuniziert mit der vierten Druckmittelleitung 38s, welche mit dem Steueranschluss S verbunden ist.
Die Steuerleitungen 48 sind als Nuten in dem ersten Seitendeckel 24 ausgebildet. Alternativ können diese auch in der Seitenfläche des Innenrotors 23, ausgebildet sein.

Die unterschiedlichen Ausführungsformen der Druckmittelbeaufschlagung der verschiedenen Drehwinkelbegrenzungsvorrichtungen 42, 43 sind nur zu rein illustrativen Zwecken gewählt, um verschiedene Ausführungen der Erfindung darzustellen. Selbstverständlich können auch beide Drehwinkeibegrenzungsvorrichtungen 42, 43 über die Druckkammern 35, 36 oder das Steuerventil 37 mit Druckmittel beaufschlagt werden.

Während der Startphase ist die hydraulische Einspannung der Flügel 27 innerhalb der Druckräume 33 auf Grund zu geringen Systemdrucks im Allgemeinen nicht gewährleistet. Aus diesem Grund führt der Innenrotor 23 gegenüber dem Außenrotor 22 oszillatorische Bewegungen in Umfangsrichtung aus. Diese Oszillationen werden durch die auf die Nockenwelle 6, 7 wirkenden Wechselmomente hervorgerufen, wobei die Oszillationen selbst im verriegelten Zustand der Vorrichtung 10 auftreten. Dabei ist deren Winkelamplitude ϕ durch das Verriegelungsspiel bestimmt. Die Oszillationen haben eine Pumpwirkung zur Folge, wodurch in den Druckmittelleitungen 38a, b vorhandenes Restöl in die Druckkammern 35, 36 gefördert werden kann. Dies erfolgt vor allem dann, wenn die Druckkammern 35, 36 nicht mit dem Tankanschluss T verbunden sind, sondern beispielsweise mit der Druckmittelleitung 38p. Negative Auswirkungen können ebenfalls entstehen, wenn einer der Arbeitsanschlüsse A, B verschlossen ist. In diesem Fall kann Druckmittel, auf Grund von Leckage innerhalb des Steuerventils 37 zu den Druckkammern 35, 36 gefördert werden. Wird auf diese Weise die zweite Druckkammer 36, die mit der Aufnahme 45 der ersten Drehwinkelbegrenzungsvorrichtung 42 verbunden ist, vollständig mit Druckmittel befüllt, so pflanzen sich die in der Druckkammer 35 generierten Druckspitzen zu dem Stift 44 der ersten Drehwinkelbegrenzungsvorrichtung 42 fort. Dies kann zu einer unerwünschten, vorzeitigen Entriegelung der ersten Drehwinkelbegrenzungsvorrichtung 42 führen, zu einem Zeitpunkt, in dem der Systemdruck noch zu niedrig ist um eine hydraulische Einspannung der Flügel 27 zu gewährleisten. Dieser Effekt kann auch während der Leerlaufphasen der Brennkraftmaschine 1 auftreten.
Analog können sich die Druckspitzen sogar über die erste oder zweite Druckmittelleitung 38a,b, das Steuerventil 37, die vierte Druckmittelleitung 38s, den Kanal 49 und die Steuerleitung 48 zu der Aufnahme 45 der zweiten Drehwinkelbegrenzungsvorrichtung 43 fortpflanzen und diese ebenfalls vorzeitig in den entriegelten Zustand überführen. Als Konsequenz entfällt die mechanische Kopplung zwischen dem Innenrotor 23 und dem Außenrotor 22, wodurch die Vorrichtung 10 unkontrollierte Schwingungen hoher Amplitude ausführt, bis der Systemöldruck ein Niveau erreicht hat, das zur Regelung der Vorrichtung 10 ausreicht.

Um diesem Vorgang entgegenzuwirken sind zwei Druckspeicher 50a,b vorgesehen. Beide Druckspeicher 50a,b sind in der dargestellten Ausführungsform in den Innenrotor 23 integriert. Dabei kann es sich beispielsweise, wie in Figur 2b dargestellt, um einen Druckfederspeicher handeln. Dieser Druckspeicher 50a,b weist einen Druckkolben 51 auf, der innerhalb einer Bohrung des Innenrotors 23 angeordnet ist und mittels einer Feder 52 gegen den ersten Seitendeckel 24 gedrängt wird. Im Unterschied zu den Drehwinkelbegrenzungsvorrichtung 42, 43 stellt der Druckkolben 51 keine formschlüssige Verbindung zwischen dem Innenrotor 23 und dem Außenrotor 22 her, sondern stellt nur ein zusätzliches Volumen für das Druckmittel bereit. Der Druckkolben 51 liegt in der der dargestellten Ausführungsform an dem ersten Seitendeckel 24 an, wenn der Druckspeicher 50a vollständig entleert ist. Dies hat den Vorteil, dass während der ersten Umdrehungen der Nockenwelle 6, 7 auf Grund der Oszillationen des Innenrotors 23 relativ zum Außenrotor 22 auf den Druckkolben 51 eine Kraft wirkt, die diesen lockert, falls dieser beispielsweise auf Grund von Restdruckmittel an der Wandung der Bohrung festklebt. Alternativ kann auch ein Anschlag innerhalb der Bohrung vorgesehen sein, der verhindert, dass der Druckkolben 51 an dem ersten Seitendeckel 24 zum Anliegen kommt. Alternativ können auch andere Arten von Druckspeichern, beispielsweise Blasenspeicher oder Tellerfederspeicher, eingesetzt werden.

Der erste Druckspeicher 50a kommuniziert über eine erste Entlastungsleitung 54 mit der Aufnahme 45 der ersten Drehwinkelbegrenzungsvorrichtung 42. Die Entlastungsleitung 54 ist als Nut in dem ersten Seitendeckel 24 ausgebildet und derart ausgeführt, dass diese mit dem ersten Druckspeicher 50a kommuniziert, solange der Innenrotor 23 eine relative Phasenlage zum Außenrotor 22 einnimmt, die zwischen der Verriegelungsposition und der maximale Frühposition liegt. Zu diesem Zweck erstreckt sich diese entlang einer Kreislinie, die der erste Druckspeicher 50a bei einer Verstellung von der maximalen Frühposition zu der Verriegelungsposition abfährt.

Der zweite Druckspeicher 50b kommuniziert über eine zweite Entlastungsleitung 54 mit dem Kanal 49. Die Entlastungsleitung 54 ist in diesem Fall als Nut in der Seitenfläche des Innenrotors 23 ausgebildet und erstreckt sich von dem Kanal 49 zu dem zweiten Druckspeicher 50b. Somit kommuniziert der zweite Druckspeicher 50b in jeder Stellung des Innenrotors 23 zum Außenrotor 22 mit dem Kanal 49. Im Gegensatz zum ersten Druckspeicher 50a ist eine stirnseitige Vertiefung 53 des Druckkolbens 51 des zweiten Druckspeichers 50b vorgesehen. Diese ist als radial außen liegende Ringfläche ausgebildet. Somit steht dem Druckmittel, welches dem zweiten Druckspeicher 50b zugeführt wird, genügend Wirkfläche zur Verfügung, um den Druckkolben 51 entgegen der Kraft der Feder 52 zu verschieben, selbst wenn dieser an dem ersten Seitendeckel 24 anliegt.

In den Druckkammern 35, 36 generierte Druckspitzen liegen sowohl an den Druckkolben 51 als auch den Stiften 44 an. Übersteigt der Druck der Druckspitzen einen gewissen ersten Druck (erster Ansprechdruck), so werden die Druckkolben 51 entgegen der Kraft der Feder 52 bewegt, wodurch ein zusätzlichen Volumen für das Druckmittel bereitgestellt wird.
Übersteigt der Druck der Druckspitzen einen gewissen zweiten Druck (zweiter Ansprechdruck), so werden die Stifte 44 der Drehwinkelbegrenzungsvorrichtungen 42, 43 entgegen der Kraft der Federelemente 46 bewegt, wodurch die mechanische Kopplung des Innenrotors 23 zum Außenrotor 22 aufgehoben wird. Die Druckspeicher 50a,b und die Drehwinkelbegrenzungsvorrichtungen 42, 43 sind derart ausgelegt, dass der zweite Ansprechdruck höher liegt als der erste Ansprechdruck. Dies kann beispielsweise durch geeignete Auslegung der Federn 52 und Federelemente 46 unter Berücksichtigung der Flächen, auf die das Druckmittel wirkt, erfolgen. Somit erfolgt zunächst eine Befüllung des Druckspeichers 50a,b, bevor der Stift 44 der korrespondierenden Drehwinkelbegrenzungsvorrichtung 42,43 in dessen Bohrung zurückgeschoben wird.

Zusätzlich kann der zweite Ansprechdruck so gewählt werden, dass dieser größer ist, als der Druck, der mindestens nötig ist, um den korrespondierenden Druckspeicher 50a,b vollständig zu befüllen (minimaler Befülldruck). Somit findet eine Entriegelung erst dann statt, wenn der korrespondierende Druckspeicher 50a,b vollständig befüllt ist.
Somit kann, während der Startphase und der Leerlaufphasen der Brennkraftmaschine 1 verhindert werden, dass die Drehwinkelbegrenzungsvorrichtungen 42, 43 ungewollt in den entriegelten Zustand überführt werden. Anstelle der Stifte 44 werden die Druckkolben 51 unter der Wirkung der Druckspitzen verschoben. Die Druckspeicher 50a,b relaxieren während der Betriebsphasen, die auf die Druckspitzen folgen, d.h. die Druckkolben 51 bewegen sich in Richtung ihrer Ruhepositionen zurück, in denen die Druckspeicher 50a,b entleert sind. In Brennkraftmaschinen 1, in denen die Dynamik der Druckkolben 51 nicht ausreicht zwischen zwei Druckspitzen in deren Ruheposition zurückzukehren, wirken die Druckspeicher 50a,b vor allem während der Startphasen. Zwar füllen sich die Druckspeicher 50a,b mit jeder Druckspitze, jedoch wird ein Entriegeln der der Drehwinkelbegrenzungsvorrichtungen 42, 43 bis zur vollständigen Befüllung der Druckspeicher 50a,b verhindert. Wird das Volumen der Druckspeicher 50a,b dahingehend ausgelegt, dass dieses zumindest dem Volumen entspricht, welches während des Starvorgangs bis zu dem Zeitpunkt, zu dem ausreichender Systemdruck aufgebaut ist, in einen der Druckräume 33 gefördert wird, so kann eine ungewollte Entriegelung während des Startvorgangs zuverlässig vermieden werden.
Des Weiteren verlängert sich die Zeit, in der die Vorrichtung 10 im Leerlauf betrieben werden kann, ohne dass eine ungewollte Entriegelung einer Drehwinkelbegrenzungsvorrichtung 42, 43 auftritt.

In Figur 3 ist eine zweite Ausführungsform einer Vorrichtung 10 dargestellt. Diese Ausführungsform ist im Wesentlichen identisch zu der ersten Ausführungsform. Im Gegensatz zur ersten Ausführungsform kommunizieren die Aufnahmen 45 beider Drehwinkelbegrenzungsvorrichtungen 42, 43 über jeweils eine Steuerleitung 48 mit der dritten Druckmittelleitung 38s, die mit dem Steueranschluss S des Steuerventils 37 verbunden ist. Das Steuerventil 37 regelt in dieser Ausführungsform sowohl den Druckmittelfluss zu und von den Druckkammern 35, 36 als auch zu und von den Aufnahmen 45. In dieser Ausführungsform besteht also keine direkte Verbindung zwischen den Druckkammern 35, 36 und den Aufnahmen 45 der Drehwinkelbegrenzungsvorrichtungen 42, 43. Druckspitzen können sich somit nur entlang der Druckmittelleitung 38a,b über das Steuerventil 37, die dritte Druckmittelleitung 38s, die Kanäle 49 und die Steuerleitungen 48 zu den Aufnahmen 45 fortpflanzen.
Die Druckspeicher 50a,b sind in dieser Ausführungsform nicht in den Innenrotor 23 integriert. In einer ersten Ausführungsform kommuniziert ein Druckspeicher 50a permanent mit der Steuerleitung 48. Der Druckspeicher 50a ist somit zwischen dem Entstehungsort der Druckspitzen, den Druckkammern 35, 36, und den Aufnahmen 45 angeordnet.
Alternativ dazu oder zusätzlich können Druckspeicher 50b vorgesehen sein, die mit den Druckmittelleitungen 38a,b kommunizieren. In Ausführungsformen, in denen eine der beiden Druckmittelleitungen 38a,b während der kritischen Start- oder Leerlaufphase mit dem Tank kommuniziert, kann auf den Druckspeicher 50b, der mit dieser Druckmittelleitung 38a,b kommuniziert verzichtet werden, da hier eventuell entstehende Druckspitzen zum Tank abgeleitet werden und sich somit nicht im Druckmittelsystem fortpflanzen können. Der oder die Druckspeicher 50b kommunizieren zeitweise über die erste bzw. zweite Druckmittelleitung 38a,b, das Steuerventil 37, die dritte Druckmittelleitung 38s, die Kanäle 49 und die Steuerleitungen 48 mit den Aufnahmen 45. Dies ist immer dann der Fall, wenn sowohl die dritte Druckmittelleitung 38s und eine der mit den Druckkammern 35, 36 verbundenen Druckmittelleitung 38a,b nicht mit dem Tank verbunden sind.
Die Druckspeicher 50a,b sind identisch zu denen in der ersten Ausführungsform beschriebenen ausgelegt.

Die Figuren 4a und 4b zeigen eine weitere erfindungsgemäße Ausführungsform. Der Druckspeicher 50b ist in dieser Ausführungsform innerhalb des Stiftes 44 der zweiten Drehwinkelbegrenzungsvorrichtung 43 angeordnet. Der Druckspeicher 50b besteht aus einem Druckkolben 51, der innerhalb des hohl ausgeführten Stiftes 44 angeordnet ist. Der Druckkolben 51 kann gegen die Kraft einer Feder 52 innerhalb des Stiftes 44 in axialer Richtung verschoben werden. Die Feder 52 Stützt sich an Laschen 47 ab, die einteilig mit dem Stift 44 ausgebildet sind und beispielsweise nach dem Einlegen des Druckkolbens 51 und der Feder 52 in die Bohrung des Stiftes 44 in die radiale Richtung umgelegt werden. Alternativ kann auch ein ringförmig umlaufender Kragen zur Abstützung der Feder 52 dienen.
Die Druckmittelbeaufschlagung des Druckkolbens 51 aus der Aufnahme 45 kann mittels einer Öffnung 40 erfolgen, die in der stirnseitigen Seitenfläche des Stiftes 44 ausgebildet ist, die in Richtung der Aufnahme 45 weist.

Der Druckspeicher 50a ist in dieser Ausführungsform derart angeordnet, dass dieser direkt mit der Aufnahme 45 der ersten Drehwinkelbegrenzungsvorrichtung 42 kommuniziert. Im dargestellten Fall eines Federkolbenspeichers mündet dieser direkt in die Aufnahme 45. Dabei ist der Druckspeicher 50a in radialer Richtung versetzt zu dem Stift 44 angeordnet, so dass der Druckkolben 51 zum Teil von einem Rand der Aufnahme 45 überdeckt wird. Somit ist sichergestellt, dass der Druckkolben 51 über die Aufnahme 45 mit Druckmittel beaufschlagt werden kann, aber bei druckloser Aufnahme 45 nicht in diese eingreift. Alternativ kann der Druckspeicher 50a auch Anschläge für den Druckkolben 51 aufweisen, um diesen zurückzuhalten. In dieser Ausführungsform kann der Druckspeicher 50a beliebig angeordnet werden, solange dieser mit der Aufnahme 45 kommuniziert.

Figur 5 zeigt eine weitere Ausführungsform einer Vorrichtung 10. Im Unterschied zu den ersten beiden Ausführungsformen ist hier nur eine Drehwinkelbegrenzungsvorrichtung 42 vorgesehen, die den Innenrotor 23 in einer definierten Phasenlage (plus Verriegelungsspiel) mit dem Außenrotor 22 koppeln kann. Zu diesem Zweck ist die Aufnahme 45 hier nicht als Nut in Umfangsrichtung, sondern als Ausnehmung ausgebildet, die dem Stift 44 angepasst ist. Bevorzugte Verriegelungsphasenlagen sind in der maximalen Früh- oder der maximalen Spätstellung des Innenrotors 23 zum Außenrotor 22. Allerdings sind auch mittlere Positionen denkbar.

In der dargestellten Ausführungsform kommunizieren der Druckspeicher 50a und die Aufnahme 45 über die Steuerleitung 48 und die Entlastungsleitung 54, die an dem Innenrotor 23 (durchgezogene Linien) ausgebildet sind, mit einer der Druckkammern 35, 36. Alternativ können die Leitungen auch in dem ersten Seitendeckel 24 ausgebildet sein (gestrichelte Linien).

### Bezugszeichen

- 1: Brennkraftmaschine
- 2: Kurbelwelle
- 3: Kolben
- 4: Zylinder
- 5: Zugmitteltrieb
- 6: Einlassnockenwelle
- 7: Auslassnockenwelle
- 8: Nocken
- 9a: Einlassgaswechselventil
- 9b: Auslassgaswechselventil
- 10: Vorrichtung
- 21: Kettenrad
- 22: Außenrotor
- 22a: Gehäuse
- 23: Innenrotor
- 24: Seitendeckel
- 25: Seitendeckel
- 26: Nabenelement
- 27: Flügel
- 27a: Flügelfeder
- 28: Flügelnuten
- 29: Umfangswand
- 30: Vorsprung
- 31: Axialöffnung
- 32: Befestigungselement
- 33: Druckraum
- 34: Begrenzungswand
- 34a: Frühanschlag
- 34b: Spätanschlag
- 35: erste Druckkammer
- 36: zweite Druckkammer
- 37: Steuerventil
- 38a: erste Druckmittelleitung
- 38b: zweite Druckmittelleitung
- 38p: dritte Druckmittelleitung
- 38s: vierte Druckmittelleitung
- 40: Öffnung
- 41: Verriegelungsmechanismus
- 42: Drehwinkelbegrenzungsvorrichtung
- 43: Drehwinkelbegrenzungsvorrichtung
- 44: Stift
- 45: Aufnahme
- 46: Federelement
- 47: Lasche
- 48: Steuerleitung
- 49: Kanal
- 50a: Druckspeicher
- 50b: Druckspeicher
- 51: Druckkolben
- 52: Feder
- 53: Vertiefung
- 54: Entlastungsleitung
- A: erster Arbeitsanschluss
- B: zweiter Arbeitsanschluss
- P: Zulaufanschluss
- T: Ablaufanschluss
- S: Steueranschluss

## Patentansprüche

1. Vorrichtung (10) zur variablen Einstellung der Steuerzeiten von Gaswechselventilen (9a,b) einer Brennkraftmaschine (1) mit
- einem Antriebselement (22), einem Abtriebselement (23), zumindest einer Druckkammer (35, 36), zumindest einer Drehwinkelbegrenzungsvorrichtung (42, 43) und zumindest einem Druckspeicher (50a,b),
- wobei eine Phasenlage zwischen dem Abtriebselement (23) und dem Antriebselement (22) durch Druckmittelzufuhr zu bzw. Druckmittelabfuhr aus der Druckkammer (35, 36) innerhalb eines maximal möglichen Winkelbereichs veränderbar ist,
- wobei jede Drehwinkelbegrenzungsvorrichtung (42, 43) in einem eingeriegelten Zustand die Phasenlage zumindest auf einen Winkelbereich, kleiner dem maximal möglichen Winkelbereich, begrenzt,
- wobei die Drehwinkelbegrenzungsvorrichtung (42, 43) durch Druckmittelbeaufschlagung über eine Steuerleitung (48) in einen entriegelten Zustand überführt werden kann, und
- wobei der Druckspeicher (50a,b) während des Betriebs der Brennkraftmaschine (1) zumindest zeitweise mit der Steuerleitung (48) kommuniziert, **dadurch gekennzeichnet, dass**
- ein minimaler Ansprechdruck der Drehwinkelbegrenzungsvorrichtung (42,43) größer ist, als ein minimaler Ansprechdruck zur Befüllung des Druckspeichers (50a,b).

2. Vorrichtung (10) nach Anspruch 1, **dadurch gekennzeichnet, dass** die Drehwinkelbegrenzungsvorrichtung (42, 43) zumindest eine Aufnahme (45) und zumindest ein in Richtung der Aufnahme (45) kraftbeaufschlagtes Eingriffselement (44) aufweist, wobei der Druckspeicher (50a, b) direkt oder über eine Entlastungsleitung (54) mit der Aufnahme (45) kommuniziert.

3. Vorrichtung (10) nach Anspruch 1, **dadurch gekennzeichnet**, der Druckspeicher (50a,b) direkt oder über eine Entlastungsleitung (54) mit der Steuerleitung (48) kommuniziert.

4. Vorrichtung (10) nach Anspruch 1, **dadurch gekennzeichnet, dass** ein Steuerventil (37) und zumindest zwei Druckmittelleitungen (38a,b,s), die mit dem Steuerventil (37) kommunizieren, vorgesehen sind, wobei eine der Druckmittelleitungen (38a,b) mit der Druckkammer (35, 36) und die andere Druckmittelleitung (38s) mit der Steuerleitung (48) kommuniziert und wobei der Druckspeicher (50a,b) direkt oder über eine Entlastungsleitung (54) mit einer dieser Druckmittelleitungen (38a,b,s) kommuniziert.

5. Vorrichtung (10) nach Anspruch 1, **dadurch gekennzeichnet, dass** der minimale Ansprechdruck der Drehwinkelbegrenzungsvorrichtung (42,43) größer ist, als ein minimaler Befülldruck, bei dem der Druckspeicher (50a, b) maximal befüllt ist.

6. Vorrichtung (10) nach Anspruch 1, **dadurch gekennzeichnet, dass** der Druckspeicher (50a,b) im Abtriebselement (23) angeordnet ist.

7. Vorrichtung (10) nach Anspruch 1, **dadurch gekennzeichnet, dass** die Steuerleitung (48) als Aussparung an dem Abtriebselement (23) oder dem Antriebselement (22) ausgebildet ist.

8. Vorrichtung (10) nach Anspruch 1, **dadurch gekennzeichnet, dass** die Steuerleitung (48) einerseits in die Druckkammer (35, 36) mündet und andererseits mit der Drehwinkelbegrenzungsvorrichtung (42, 43) kommuniziert.

9. Vorrichtung (10) nach Anspruch 1, **dadurch gekennzeichnet, dass** das Abtriebselement (23) relativ zum Antriebselement (22) bei eingeriegelter Drehwinkelbegrenzungsvorrichtung (42, 43) bzw. eingeriegelten Drehwinkelbegrenzungsvorrichtungen (42, 43) in einem Winkelintervall um eine definierte Phasenlage fixiert ist, wobei das Winkelintervall durch das Verriegelungsspiel definiert ist, wobei in diesem verriegelten Zustand der Vorrichtung (10) die Druckkammer ein maximales und ein minimales Volumen annehmen kann und wobei das Volumen des Druckspeichers (50a,b) zumindest der Volumendifferenz zwischen dem maximalen und dem minimalen Volumen entspricht.

10. vorrichtung (10) nach Anspruch 1, **dadurch gekennzeichnet, dass** die Drehwinkelbegrenzungsvorrichtung (42, 43) zumindest eine Aufnahme (45) und zumindest ein in Richtung der Aufnahme (45) kraftbeaufschlagtes Eingriffselement (44) aufweist, wobei der Druckspeicher (50a, b) innerhalb des Eingriffselements (44) angeordnet ist.

## Claims

1. Device (10) for variably adjusting the control times of gas exchange valves (9a, b) of an internal combustion engine (1), with
- a driving element (22), an output element (23), at least one pressure chamber (35, 36), at least one mechanism (42, 43) limiting the angle of rotation, and at least one pressure accumulator (50a, b),
- wherein a phase angle between the output element (23) and the driving element (22) can be changed within a maximum possible angular spread by delivering or discharging pressure medium to or from the pressure chamber (35, 36),
- wherein each mechanism (42, 43) limiting the angle of rotation, in a locked state, limits the phase angle at least to an angular spread which is less than the maximum possible angular spread,
- wherein the mechanism (42, 43) limiting the angle of rotation can be transferred into an unlocked state through the application of pressure medium via a control line (48), and
- whereby the pressure accumulator (50a,b) communicates at least temporarily with the control line (48) during the operation of the internal combustion engine (1), **characterized in that**
- a minimum response pressure of the mechanism (42, 43) limiting the angle of rotation is greater than a minimum response pressure for filling the pressure accumulator (50a,b).

2. Device (10) according to Claim 1, **characterized in that** the mechanism (42, 43) limiting the angle of rotation has at least one receiving member (45) and at least one engaging element (44) to which force is applied in the direction of the receiving member (45), whereby the pressure accumulator (50a,b) communicates directly or via a relief line (54) with the receiving member (45).

3. Device (10) according to Claim 1, **characterized in that** the pressure accumulator (50a,b) communicates directly or via a relief line (54) with the control line (48).

4. Device (10) according to Claim 1, **characterized in that** a control valve (37) and at least two pressure medium lines (38a,b,s) which communicate with the control valve (37) are provided, whereby one of the pressure medium lines (38a,b) communicates with the pressure chamber (35, 36) and the other pressure medium line (38s) communicates with the control line (48), and whereby the pressure accumulator (50a,b) communicates directly or via a relief line (54) with one of these pressure medium lines (38a,b,s).

5. Device (10) according to Claim 1, **characterized in that** the minimum response pressure of the mechanism (42, 43) limiting the angle of rotation is greater than a minimum filling pressure at which the pressure accumulator (50a, b) is filled to the maximum level.

6. Device (10) according to Claim 1, **characterized in that** the pressure accumulator (50a,b) is disposed in the output element (23).

7. Device (10) according to Claim 1, **characterized in that** the control line (48) is designed as a recess on the output element (23) or the driving element (22).

8. Device (10) according to Claim 1, **characterized in that** the control line (48) on the one hand opens out into the pressure chamber (35, 36) and, on the other hand, communicates with the mechanism (42, 43) limiting the angle of rotation.

9. Device (10) according to Claim 1, **characterized in that** the output element (23) is fixed relative to the driving element (22), when the mechanism(s) (42, 43) limiting the angle of rotation is/are locked, at an angular interval through a defined phase angle, whereby the angular interval is defined by the locking clearance, whereby, in this locked state of the device (10), the pressure chamber can assume a maximum and a minimum volume and whereby the volume of the pressure accumulator (50a,b) corresponds at least to the volume difference between the maximum and the minimum volume.

10. Device (10) according to Claim 1, **characterized in that** the mechanism (42, 43) limiting the angle of rotation has at least one receiving member (45) and at least one engaging element (44) to which force is applied in the direction of the receiving member (45), whereby the pressure accumulator (50a,b) is disposed within the engaging element (44).

## Revendications

1. Dispositif (10) pour l'ajustement variable des temps de commande de soupapes d'échange de gaz (9a,b) d'un moteur à combustion interne (1), comprenant :
- un élément d'entraînement (22), un élément de sortie (23), au moins une chambre de pression (35, 36), au moins un dispositif de limitation de l'angle de rotation (42, 43) et au moins un accumulateur de pression (50a,b),
- une position de phase entre l'élément de sortie (23) et l'élément d'entraînement (22) pouvant être modifiée par alimentation en fluide sous pression à la chambre de pression (35, 36) ou évacuation de fluide sous pression hors de celle-ci, à l'intérieur d'une plage angulaire maximale possible,
- chaque dispositif de limitation de l'angle de rotation (42, 43), dans un état verrouillé, limitant la position de phase à au moins une plage angulaire plus petite que la plage angulaire maximale possible,
- le dispositif de limitation de l'angle de rotation (42, 43), par sollicitation avec du fluide sous pression par le biais d'une conduite de commande (48), pouvant être transféré dans un état déverrouillé, et
- l'accumulateur de pression (50a,b), pendant le fonctionnement du moteur à combustion interne (1), communiquant au moins temporairement avec la conduite de commande (48),
**caractérisé en ce**
- **qu'**une pression de réaction minimale du dispositif de limitation de l'angle de rotation (42, 43) est supérieure à une pression de réaction minimale pour le remplissage de l'accumulateur de pression (50a,b).

2. Dispositif (10) selon la revendication 1, **caractérisé en ce que** le dispositif de limitation de l'angle de rotation (42, 43) présente au moins un logement (45) et au moins un élément d'engagement (44) sollicité par une force dans la direction du logement (45), l'accumulateur de pression (50a,b) communiquant directement ou par le biais d'une conduite de détente (54) avec le logement (45).

3. Dispositif (10) selon la revendication 1, **caractérisé en ce que** l'accumulateur de pression (50a,b) communique directement ou par le biais d'une conduite de détente (54) avec la conduite de commande (48).

4. Dispositif (10) selon la revendication 1, **caractérisé en ce qu'**une soupape de commande (37) et au moins deux conduites de fluide sous pression (38a,b,s), qui communiquent avec la soupape de commande (37), sont prévues, l'une des conduites de fluide sous pression (38a,b) communiquant avec la chambre de pression (35, 36) et l'autre conduite de fluide sous pression (38s) communiquant avec la conduite de commande (48) et l'accumulateur de pression (50a,b) communiquant directement ou par le biais d'une conduite de détente (54) avec l'une de ces conduites de fluide sous pression (38a,b,s).

5. Dispositif (10) selon la revendication 1, **caractérisé en ce que** la pression de réaction minimale du dispositif de limitation de l'angle de rotation (42, 43) est supérieure à une pression de remplissage minimale à laquelle l'accumulateur de pression (50a,b) est rempli au maximum.

6. Dispositif (10) selon la revendication 1, **caractérisé en ce que** l'accumulateur de pression (50a,b) est disposé dans l'élément de sortie (23).

7. Dispositif (10) selon la revendication 1, **caractérisé en ce que** la conduite de commande (48) est réalisée sous forme d'évidement au niveau de l'élément de sortie (23) ou de l'élément d'entraînement (22).

8. Dispositif (10) selon la revendication 1, **caractérisé en ce que** la conduite de commande (48) débouche d'une part dans la chambre de pression (35, 36) et d'autre part communique avec le dispositif de limitation de l'angle de rotation (42, 43).

9. Dispositif (10) selon la revendication 1, **caractérisé en ce que** l'élément de sortie (23) est fixé par rapport à l'élément d'entraînement (22) lorsque le dispositif de limitation de l'angle de rotation (42, 43) est verrouillé, ou que les dispositifs de limitation de l'angle de rotation (42, 43) sont verrouillés, dans un intervalle angulaire autour d'une position de phase définie, l'intervalle angulaire étant défini par le jeu de verrouillage, et dans cet état verrouillé du dispositif (10), la chambre de pression pouvant prendre un volume maximal et un volume minimal, et le volume de l'accumulateur de pression (50a,b) correspondant au moins à la différence de volume entre le volume maximal et le volume minimal.

10. Dispositif (10) selon la revendication 1, **caractérisé en ce que** le dispositif de limitation de l'angle de rotation (42, 43) présente au moins un logement (45) et au moins un élément d'engagement (44) sollicité par une force dans la direction du logement (45), l'accumulateur de pression (50a,b) étant disposé à l'intérieur de l'élément d'engagement (44).
